# DEMANDE DE BREVET EUROPEEN

(11) **EP 0 267 065 A1**
(43) Date de publication de la demande: **11.05.1988**
(21) Numéro de dépôt: 87402138.9
(22) Date de dépôt: 24.09.1987
(51) Int. Cl.: G09F 19/02, G09F 19/00

(54) **Dispositif d'affichage animé d'images, textes ou autres motifs similaires, présents sur la surface externe d'affichage d'un support**

(30) Priorité: 26.09.1986 FR 8613478
(71) Demandeur: Bresso, Claude Louis Jean, F-95160 Montmorency (FR)
(72) Inventeur: Bresso, Claude Louis Jean, F-95160 Montmorency (FR)
(74) Mandataire: Berger, Helmut

(57) **Abrégé**

L'invention concerne un dispositif d'affichage.

Le dispositif est caractérisé en ce que le support d'affichage (2) comprend des poches gonflables (5 à 10) à des zones prédéterminées de la surface d'affichage, de façon qu'à l'état gonflé, ces zones fassent saillie hors du plan d'affichage, que chaque poche (5 à 10) est reliée par un canal (12 à 19) à une source de fluide sous pression (27 ; 29) et comporte au moins un orifice d'échappement (20) du fluide sous pression contenu dans la poche.

L'invention est utilisable pour des dispositifs d'affichage animé d'images, texte ou autres motifs similaires.

## Description

L'invention concerne un dispositif d'affichage animé d'images, textes ou autres motifs similaires, présents sur la surface externe d'affichage d'un support.

Dans les dispositifs connus de ce type, l'animation est réalisée à l'aide d'effets lumineux, ou par incorporation au support d'éléments spécifiques mobiles. La commande de tous ces moyens nécessite un système électrique ou électronique fort complexe.

La présente invention a pour but de proposer un dispositif d'affichage animé d'une structure simple et peu coûteuse.

Pour atteindre ce but, le dispositif selon l'invention est caractérisé en ce que le support comprend des poches gonflables à des zones prédéterminées de la surface d'affichage, de façon qu'à l'état gonflé, ces zones font saillie hors du plan d'affichage, que chaque poche est reliée par un canal à une source de fluide sous pression et comporte au moins un orifice d'échappement du fluide sous pression contenu dans la poche.

Selon une caractéristique avantageuse de l'invention, chaque canal d'alimentation en fluide sous pression, associé à une poche, comprend des moyens d'ouverture et d'obturation commandés, pour assurer une mise sous pression intermittente des poches.

Selon une autre caractéristique avantageuse de l'invention, les moyens d'ouverture et d'obturation des canaux d'alimentation comprennent un premier cylindre creux monté rotatif dans un cylindre externe fixe et comportant des lumières d'une longueur périphérique et d'une position angulaire prédéterminée, qui défilent périodiquement lors de la rotation du cylindre devant des lumières pratiquées dans le cylindre fixe et en communication avec le canal de liaison d'une poche, l'espace interne du cylindre rotatif étant alimenté en fluide sous pression.

Il est avantageux selon l'invention que les lumières de passage pour au moins plusieurs poches sont pratiquées dans un même cylindre tournant dans un cylindre fixe.

Selon encore une autre caractéristique avantageuse de l'invention, le dispositif d'affichage animé comprend deux circuits d'écoulement de fluide sous pression, un circuit pour l'entraînement en rotation d'une turbine solidaire en rotation d'un desdits cylindres rotatifs et l'autre pour l'alimentation en fluide sous pression, de l'espace interne du cylindre rotatif.

Dans un mode de réalisation simple de l'invention, chaque canal d'alimentation en fluide sous pression porte à son extrémité libre un capteur de vent réalisé avantageusement sous forme d'un entonnoir, le capteur étant monté sur une girouette pour assurer son orientation automatique dans la direction du vent.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant deux modes de réalisation de l'invention et dans lesquels :
- la figure 1 est une vue schématique latérale d'un dispositif d'affichage animé selon la présente invention ;
- la figure 2 est une vue en coupe selon la ligne II-II de la figure 1 ;
- la figure 3 est une vue à plus grande échelle, avec arrachements de la partie III, des moyens d'obturation et d'ouverture des canaux d'alimentation des poches gonflables, selon l'invention ;
- les figures 4a et 4b sont des vues en coupe respectivement le long de la même ligne IV-IV de la figure 3, du cylindre rotatif, à deux positions angulaires différentes, et
- la figure 5 montre de façon schématique un deuxième mode de réalisation de la présente invention.

La f igure 1 montre un dispositif d'affichage animé, à titre d'exemple, d'une image présente sur la surface externe d'affichage 1 d'un support 2 monté dans une structure de base forme cadre 3.

Le support 2 comprend un certain nombre de poches gonflables assemblées entre elles par collage ou tout autre procédé et représentant un motif d'une image de forme plate ou de volume. Ainsi il y a deux poches 5 représentant chacune un nuage, deux poches 6 et 7 sous les deux voiles d'un voilier naviguant sur des vagues situées sur des poches 8 et 9. D'autres poches sont prévues pour animer le ciel 10.

Chaque poche est reliée par un canal à un système d'alimentation en fluide sous pression. Les canaux d'alimentation des deux nuages 5 portent les références 12 et 13 tandis que les poches de voile 6 et 7 sont désignées par 14 et 15. Les poches 8 et 9 d'animation des vagues sont alimentées en fluide sous pression à travers les canaux 16 et 17. En 18 et 19 on reconnait deux canaux permettant de gonfler les poches associées au ciel 10. Chaque poche gonflable comprend un orifice d'échappement du fluide sous pression emprisonné dans la poche. Ces orifices qui peuvent être réalisés sous forme de soupapes de décharge portent tous la référence 20.

En se reportant aux figures 1 à 5, on décrira ci-après un mode de réalisation avantageux des moyens permettant de relier les canaux 12 à 19 à une source de fluide sous pression. Ces moyens comprennent une configuration de deux cylindres tubulaires coaxiaux 22, 23. Le cylindre tubulaire 22 est monté rotatif dans le cylindre externe fixe 23. La configuration des deux cylindres s'étend sur toute la largeur du cadre 3. A une extrémité du cylindre interne 22 on a prévu une turbine 24. Celle-ci est solidaire en rotation du cylindre 22 et est placée dans un premier circuit 25 d'écoulement d'un fluide sous pression. L'espace interne du cylindre rotatif 22 communique avec un circuit 26 d'alimentation en fluide sous pression. Dans un premier mode de réalisation, l'entrée de chacun des deux circuits 25 et 26 est formée par un capteur de vent conformé en entonnoir 27. Le capteur est monté rotatif à l'aide de joints tournants 28 et porte une girouette lui permettant de s'orienter automatiquement dans la direction du vent. Dans un deuxième mode de réalisation, représenté en traits interrompus, les entrées des deux circuits 25 et 26 sont reliées à la sortie d'un compresseur 29. Pour compléter la description, on constate en 31 des paliers et joints tournants permettant le montage du cylindre rotatif 22 dans la structure de cadre 3.

Comme le montre bien la figure 3, les différents canaux 12 à 19 sont fixés à leurs extrémités libres au cylindre tubulaire externe 23, dont la paroi est percée à ces endroits pour que ces canaux puissent communiquer avec l'espace interne de ce cylindre 23. La paroi cylindrique du cylindre rotatif 22 est percée par des lumières qui s'étendent perpendiculairement à l'axe du cylindre, présentent une longueur prédéterminée et sont situées à une position angulaire prédéterminée. Ces lumières se trouvent à des endroits axiaux tels qu'une ou plusieurs lumières puissent venir en alignement avec un canal d'alimentation d'une poche, lors de la rotation du cylindre interne 22 pour établir une communication de cette poche avec le circuit d'alimentation en fluide sous pression 26, à un instant prédéterminé et pendant une durée de temps prédéterminée par rapport à l'alimentation en fluide sous pression des autres poches. Ainsi au canal 17 sont associées deux lumières 32, 33, tandis que les canaux 13 et 19 peuvent périodiquement communiquer avec le circuit d'alimentation en fluide sous pression 26 à travers les lumières respectivement 35 et 36. Les figures 4 et 5 montrent bien la répartition angulaire des lumières 32, 33 et 34 et illustrent la façon d'alimenter périodiquement en fluide sous pression le canal 17 en fonction de la position angulaire du cylindre interne rotatif 22.

Les figures 6 et 7 mon trent un autre mode de réalisation de l'invention présentant une structure très simple. Sur ces figures, les éléments déjà présents dans le premier mode de réalisation sont désignés par les mêmes chiffres de référence que sur les figures 1 et 2. On constate que dans le mode de réalisation simplifié, chaque canal d'alimentation, qui est formé par un tube, porte à son extrémité supérieure libre un capteur de vent 27. Ces capteurs sont montés rotatifs à l'aide de joints tournants indiqués schématiquement en 28 de façon à pouvoir s'orienter automatiquement dans la direction du vent. A cette fin, chaque capteur conformé en entonnoir porte une girouette 30.

Le fonctionnement du dispositif d'affichage animé selon l'invention ressort de façon évidente de la description qui vient d'être faite. En effet, dans le mode de réalisation selon les figures 1 à 5, les poches sont remplies périodiquement suivant le rythme que l'on désire et pour une durée de temps plus ou moins courte, déterminée par la longueur des lumières dans le cylindre rotatif et la vitesse de rotation de ce cylindre sous l'effet de la turbine. Les poches ou compartiments prévus dans le support 2 se remplissent par conséquent périodiquement de fluide sous pression, par exemple de l'air et se vident ensuite à travers des soupapes de décharge 20. Ceci provoque une animation alternée ou simultanée que l'on a prédéterminé par la disposition et la conformation des lumières dans le cylindre rotatif 22.

Dans le mode de réalisation selon les figures 6 et 7, le vent s'engouffre dans les entonnoirs capteurs 28 et le vent fait varier, suivant la direction de la girouette variable par la différence de force de souffle et de direction, la pression à l'intérieur des poches de l'affiche. Ceci fait bouger le devant de l'image dans les zones déterminées par les poches.

Bien entendu, des multiples variantes de l'invention peuvent être envisagées, quant à la structure des moyens d'ouverture et d'obturation montés entre la source de fluide sous pression et les poches gonflables, et quant à la réalisation du support d'image ou de texte à animer. Ce support peut être de toute nature appropriée, à condition de permettre la formation des poches et la variation de la hauteur du relief en fonction de la pression régnant dans les poches. Bien entendu, l'effet d'animation peut être encore amélioré en combinant l'alimentation en fluide sous pression avec des effets lumineux. On pourrait ainsi envisager de commander des sources lumineuses associées à des différentes poches, à l'aide du fluide sous pression ou par l'intermédiaire des moyens d'ouverture et d'obturation des canaux d'alimentation en fluide sous pression, des poches gonflables.

## Revendications

1. Dispositif d'affichage animé d'images, textes ou autres motifs similaires, présents sur la surface externe d'affichage d'un support, caractérisé en ce que le support (2) comprend des poches gonflables (5 à 10) à des zones prédéterminées de la surface d'affichage, de façon qu'à l'état gonflé, ces zones fassent saillie hors du plan d'affichage, que chaque poche (5 à 10) est reliée par un canal (12 à 19) à une source de fluide sous pression (27 ; 29) et comporte au moins un orifice d'échappement (20) du fluide sous pression contenu dans la poche.

2. Dispositif selon la revendication 1, caractérisé en ce que chaque canal d'alimentation en fluide sous pression (12 à 19) associé à une poche (5 à 10) comprend des moyens d'ouverture et d'obturation commandés (22, 23) pour assurer une mise sous pression intermittente des poches.

3. Dispositif selon la revendication 2, caractérisé en ce que les moyens d'ouverture et d'obturation (22, 23) des canaux d'alimentation (12 à 19) comprennent un premier cylindre creux (22) monté rotatif dans un cylindre externe fixe (23) et comportant des lumières (32 à 36) d'une longueur périphérique et d'une position angulaire prédéterminée, qui défilent périodiquement lors de la rotation du c ylindre (22) devant des lumières pratiquées dans le cylindre fixe (23) et en communication avec le canal de liaison (12 à 19) d'une poche, l'espace interne du cylindre rotatif (22) étant alimenté en fluide sous pression.

4. Dispositif selon la revendication 3, caractérisé en ce que les lumières de passage (32 à 36) pour au moins plusieurs poches (5 à 10) sont pratiquées dans un même cylindre tubulaire (22) tournant dans un cylindre fixe (23).

5. Dispositif selon l'une des revendications 3 ou 4, caractérisé en ce qu'une turbine (24) est associé à un cylindre rotatif (22) pour l'entraîner en rotation, cette turbine étant montée dans un circuit (25) d'écoulement d'un fluide sous pression, tandis que l'intérieur du cylindre rotatif (22) est relié à un circuit d'alimentation en fluide sous pression (26) des poches.

6. Dispositif selon la revendication 5, caractérisé en ce que les deux circuits (25, 26) sont reliés à la sortie d'un dispositif producteur de fluide sous pression, tel qu'un compresseur d'air (29).

7. Dispositif selon la revendication 6, caractérisé en ce que l'entrée de chaque circuit de fluide sous pression (25, 26) est formée par un capteur de vent, avantageusement conformé en entonnoir et portant des moyens tels qu'une girouette (30) permettant son orientation automatique dans la direction du vent.

8. Dispositif selon l'une des revendications 4 à 7, caractérisé en ce qu'une extrémité du cylindre rotatif (22) porte la turbine d'entraînement en rotation (24) de ce cylindre, tandis que l'autre extrémité est conformée pour la réception du fluide sous pression pour le gonflement des poches (5 à 10).

9. Dispositif selon la revendication 3, caractérisé en ce qu'au moins certains canaux d'alimentation en fluide sous pression (12 à 19) portent à leurs extrémités libres un capteur de vent (27) réalisé avantageusement en entonnoir et équipé de moyens (30) d'orientation du capteur dans la direction du vent.

10. Dispositif selon l'une des revendications précédentes, caractérisé en ce qu'il comprend des moyens d'éclairage susceptibles d'être actionnés suivant l'alimentation en fluide sous pression des poches gonflables (5 à 10).
